# EUROPÄISCHE PATENTSCHRIFT

(11) **EP 0 718 586 B1**
(45) Veröffentlichungstag und Bekanntmachung des Hinweises auf die Patenterteilung: **25.03.1998**
(21) Anmeldenummer: 95116463.1
(22) Anmeldetag: 19.10.1995
(51) Int. Cl.: F41H 11/16, E02F 3/24

(54) **Vorrichtung zur Bearbeitung von Böden**
Device for working of the soil
Dispositif pour travailler la terre

(30) Priorität: 20.12.1994 DE 4445119; 08.04.1995 DE 19513450
(43) Veröffentlichungstag der Anmeldung: 26.06.1996
(73) Patentinhaber: MaK System Gesellschaft mbH, D-24159 Kiel (DE)
(72) Erfinder: Steiner, Wolfgang, D-53547 Breitscheid (DE)
(74) Vertreter: Hansmann, Dierk, Dipl.-Ing.

(56) Entgegenhaltungen:
- DE-A- 3 347 620
- DE-U- 8 812 484
- FR-A- 2 448 841
- FR-A- 2 607 350
- GB-A- 157 146
- GB-A- 597 850
- GB-A- 899 910
- GB-A- 2 025 492
- US-A- 2 424 459
- US-A- 3 136 078
- US-A- 3 602 444
- US-A- 4 355 670
- US-A- 4 785 560
- US-A- 5 259 692

## Beschreibung

Die Erfindung betrifft eine Vorrichtung zur Bearbeitung von Böden, welche an einem Trägerfahrzeug, insbesondere Raupenschlepper, angebracht ist, mit zwei parallel zueinander angeordneten Schubarmen, die an einem Ende um eine quer zur Längsachse des Trägerfahrzeuges verlaufende querachse am Trägerfahrzeug verschwenkbar angebracht sind und die eine Fräswalze tragen, welche zwischen den freien Enden der Schubarme vor dem Trägerfahrzeug angebracht ist und beim Arbeitseinsatz mit einer Drehrichtung antreibbar ist, die der Abwälzrichtung der Laufelemente, auf denen das Trägerfahrzeug bewegbar ist, entgegenstehend ist, wobei Fräswerkzeuge entlang der Längsachse und auf dem Umfang der Fräswalze verteilt angeordnet sind und mittels eines auf die Schubarme einwirkenden Stellantriebs zum Eingriff in den zu bearbeitenden Boden überführbar oder aus diesem aushebbar sind und wobei ein Brechelement vorgesehen ist, wobei der Fräswalze mindestens eine antreibbare Brechwalze mit gleichem Drehsinn wie die Fräswalze nachgeschaltet ist, welche zumindest die Länge des mit Fräswerkzeugen bestückten Längsabschnitts der Fräswalze überdeckt.

Eine Vorrichtung in Form einer Waldfräse ist in der DE 88 12 484 U1 beschrieben. Dabei ist ein Gehäuse vorgesehen, das die Fräswalze zumindest teilweise umschließt und das eine Anlaufkante aufweist, durch welche das von der Fräswalze aus dem Boden aufgenommene und nach oben geförderte Bodenmaterial zumindest teilweise zurückgehalten wird. Durch diese Engstelle an der Unterkante der festen Vorderwand des Gehäuses, die eine Reihe von Zähnen, Noppen oder Widerlagern aufweist, die mit den Fräswerkzeugen der Fräswalze auf Lücke stehen, wird groberes Material gebrochen. Eine solche Vorrichtung ist vorzugsweise zur Bearbeitung von Waldböden nach dem Schlagen der Bäume gebracht. Solche Behandlung des Bodens soll dazu führen, daß eine schnelle Wiederaufforstung möglich ist und im Boden befindliches Wurzelwerk oder dergleichen Holzmaterial so zerkleinert wird, daß eine schnelle Verrottung nach dem Wiederablegen in die Fräsfurche eintritt. Mit einer solchen Einrichtung ist jedoch eine Anpassung an die jeweils gegebenen Verhältnisse des zu bearbeitenden Bodens und eine Einstellung der Korngröße nicht möglich.

In der EP 06 18 423 A1 ist ein Landmindenräumfahrzeug beschrieben, bei dem der Aufbau der Vorrichtung zum Bearbeiten des Bodens völlig der nach der DE 88 12 484 Ul entspricht. Die durch die Fräswalze aus dem Boden herausgeförderten Minen sollen in der vor die Fräswalze geförderten Erde aufgrund des dort ausgeübten Druckes zur Explosion gebracht werden. Die Mittel, wie dies geschehen soll, sind nicht offenbart.

Eine Vorrichtung dieser Art mit zerspanenden/schneidenden Werkzeugen mit hoher Drehzahl ist nach der US-A-4 355 670 bekannt (siehe den Oberbegriff des Anspruchs 1). Hierbei ist insbesondere vorgesehen, möglichst nicht mit der Erde oder Steinen in Berührung kommen dürfen. Ferner ist nach der US-A-4 785 560 bereits bekannt, ein verstellbares Element zur Anpassung an das Zerkleinerungsergebnis zu schaffen.

Der Erfindung liegt die Aufgabe zugrunde, eine gattungsgemäße Ausbildung, insbesondere zum Räumen von Minen zu verbessern und deren Arbeitsweise im Arbeitseinsatz an die verschiedenen Bodenverhältnisse anzupassen und eine sichere Erfassung von Minen sowie die Detonation zu ermöglichen.

Diese Aufgabe wird erfindungsgemäß dadurch gelöst, daß die Brechwalze zwischen dem Außenumfang der Fräswalze und der Brechkante des Brechelementes angeordnet ist und dieses Brechelement parallel zur Drehachse der Brechwalze und zu deren Außenumfang verstellbar ist, um den Spalt zwischen der Brechkante und dem Außenumfang der Brechwalze einstellen zu können und ein Abstand zwischen der Fräswalze und Brechwalze einzustellen ist.

Durch eine solche Maßnahme ist eine optimale Einstellung der Vorrichtung im Arbeitseinsatz an den zu bearbeitenden Boden und an die zu erfassenden Minen möglich. Die Durchmischung des Bodenmaterials sowie die Größe der nach dem Fräsvorgang verbleibenden Festkörper ist somit vorbestimmbar, so daß sich eine solche Einrichtung zum Räumen von Landminen eignet und die Landminen tatsächlich zu einer Explosion gebracht werden.

Insbesondere zum Räumen von Landminen ist in weiterer Ausgestaltung vorgesehen, daß der Fräswalze eine Kämmvorrichtung mit mehreren parallel zueinander rechtwinklig zur Drehachse der Fräswalze angeordneten Kämmscheiben zugeordnet ist, die jeweils mit Ausnehmungen einen Teil der Fräswalze und der Brechwalze umschließen und in den Spalt zwischen den auf dem Umfang des Walzenkörpers der Fräswalze angeordneten Fräswerkzeugen eingreifen und mit einer Leitfläche zu der im Abstand zum Rotationskreis angeordneten Brechwalze versehen ist.

Mit einer solchen Ausbildung wird erreicht, daß die Minen, die aus dem Boden aufgenommen werden, auf jeden Fall zur Explosion gebracht werden. Spätestens dann, wenn sie von der Brechwalze gegen die Brechkante geschlagen werden, kommt eine Explosion zustande. Die Kämmvorrichtung sorgt dafür, daß die Minen oder sonstiges Gut noch der Brechwalze zugeführt wird.

Mehrere bevorzugte Ausführungsbeispiele der Erfindung sind in der Zeichnung schematisch dargestellt.

Es zeigt
- Figur 1: ein Trägerfahrzeug mit einer erfindungsgemäßen Vorrichtung im ausgehobenen Zustand zum Boden, d.h. in der Transportstellung,
- Figur 2: der vordere Abschnitt der Schubarme mit der Fräswalze in vergrößerter Form, wobei eine Ausbildung des Brechelementes als Schieber vorgesehen ist und zusätzlich eine Brechwalze vorhanden ist, bei maximalem Öffnungsquerschnitt des Durchlasses zwischen Brechelement bzw. Brechkante und Brechwalze,
- Figur 3: eine Ausführungsform entsprechend Figur 2, wobei jedoch die Brechkante zur Außenkontur der Brechwalze einen verringerten Durchlaß definiert,
- Figur 4: ein Trägerfahrzeug mit einer erfindungsgemäßen Vorrichtung in einer weiteren Ausgestaltung, die insbesondere zum Räumen von Landminen gedacht ist, wobei sich die Fräswalze außer Eingriff zum Boden befindet,
- Figur 5: das Trägerfahrzeug mit der erfindungsgemäßen Vorrichtung, bei der sich deren Fräswalze im Arbeitseinsatz, d.h. im Eingriff zum Boden befindet,
- Figur 6: ein Kopfstück eines Schubarmes in vergrößerter Form mit der Fräswalze und einer Brechwalze sowie dem Brechelement, wobei die zum Einsatz zum Räumen von Minen gedacht sind, wobei sich die Fräswalze in Arbeitsstellung zum Boden befindet und die Brechkante ihren kleinsten Abstand zur Brechwalze einnimmt,
- Figur 7: eine Darstellung vergleichbar zu Figur 6, wobei die Fräswalze außer Eingriff zum Boden ist und die Brechkante der Brechwalze angenähert ist,
- Figur 8: eine perspektivische Ansicht von vorne auf die Fräswalze mit den Kopfstücken der Schubarme und einem zusätzlich vorgesehenen Schar an beiden Kopfstückenden.

Das in Figur 1 dargestellte Trägerfahrzeug 1 ist ein Raupenschlepper mit dem Laufwerk 2 und der Fahrerkabine la. Beidseitig des Laufwerkes 2 sind Schubarme 6, 6' angeordnet, die daran jeweils angebrachte Kopfstücke 7, 7' umfassen. Von diesen ist nur der Schubarm 6 mit dem Kopfstück 7 sichtbar. Zwischen den beiden Kopfstücken 7, 7' der Schubarme 6, 6' ist die Fräswalze 5 in Lagern aufgenommen. Die Fräswalze 5 ist mittels der Schubarme 6, 6' und den zugehörigen Kopfstücken 7, 7' um eine Querachse 8 am Laufwerk 2 mittels einer Hubeinrichtung 4, die Hubzylinder umfaßt, im Verhältnis zum Boden 3 verstellbar, so daß die Fräswalze 5 entweder in den Boden 3, auf dem das Trägerfahrzeug 1 verfahrbar ist, eingreift oder zu diesem ausgehoben ist.

Die Figuren 2 und 3 zeigen eine Ausführungsform, bei der der Fräswalze 5 eine Brechwalze 26 nachgeschaltet ist, die eine der Arbeitsdrehrichtung 14 der Fräswalze 5 entsprechende Drehrichtung 27, d.h. gleichgerichtete Drehrichtung aufweist. Von der Fräswalze 5 ist nur der Rotationskreis 13 dargestellt, nicht jedoch die Fräswerkzeuge. Die Brechwalze 26 weist auf ihrem Außenumfang Brechwerkzeuge 28 auf, die in Umfangsrichtung der Drehachse gesehen verteilt angeordnet sind und auch auf Lücke zu den Fräswerkzeugen 12 der Fräswalze 5 angeordnet sein können, wenn sie in die Lücken zwischen den Werkzeugen 12 eingreifen sollen. Dadurch, daß die Werkzeuge der beiden Walzen 5, 26 gleichsinnig rotieren, wird Material, das in den Spalt zwischen diesen beiden gelangt, zusätzlich gebrochen und zerkleinert.

Das Brechelement 15 ist als Schieber gestaltet, der auf die Außenfläche der Brechwalze 26 zu verstellbar ist, um somit einen Spalt zwischen der Brechkante 15' und dem Außenumfang der Brechwalze 26 zu den daran angeordneten Schlagleisten 28 einstellen zu können.

In Figur 2 hat dieser Spalt seine größtmöglichen Abmessungen angenommen, während in Figur 3 die Brechkante 15' durch Verstellung des Schiebers des Brechelementes 15 eine dem Außenumfang der Brechwalze 26 angenäherte Position eingenommen hat.

Der Fräswalze 5 und der Brechwalze 26 sind ein gemeinsamer oder getrennte Abstreifer 30 zugeordnet.

Durch Veränderung der Drehzahl und damit der Umfangsgeschwindigkeit der Brechwalze 26 im Verhältnis zu der der Fräswalze 5 können optimale Arbeitsergebnisse erzielt werden. So kann es zum Beispiel bei großen Frästiefen und schwerem Boden sinnvoll sein, die Fräswalze 5 aus Gründen der aufzubringenden Leistung relativ langsam anzutreiben, so daß sie eine kompakte Abtragungsschicht nach oben befördert, diese aber durch Fliehkraft oder Abstreifer nicht ablösen kann, so daß ein schneller Antrieb der Brechwalze 26 eine Übernahme des Fräsgutes und seine Auflockerung bewirkt. Gleichzeitig bewirkt die höhere Umfangsgeschwindigkeit, unterstützt vom kleineren Radius der Brechwalze 26 einen Abwurf des Fräsgutes in das Gehäuse 17 mit einem Durchmischungseffekt.

Dieser läßt sich zusätzlich durch die Position der Brechkante 15' des Brechelementes 15 sowie die Stellung einer oder mehrerer Auswurfklappen 18 beeinflussen.

Andererseits kann es bei leichtem Boden vorteilhaft sein, die Fräswalze 15 mit einer höheren Drehzahl anzutreiben, um das abgefräste Material anzuheben. Dies wird beispielsweise in den das Brechelement 15 nach vorne überragenden Teil des Gehäuses 17 geschleudert. In einem solchen Fall ist es sinnvoll, die Brechwalze 26 mit einer kleineren Umfangsgeschwindigkeit anzutreiben als die Fräswalze 5, wodurch es zu einer Verdichtung des losen Fräsgutes und damit zu einer Reduzierung von Staubbildung kommt. In einem solchen Fall bleibt die Auswurfklappe 18 im wesentlichen geschlossen, so wie es aus Figur 2 ersichtlich ist. Darüber hinaus kann die Auswurfklappe 18 genutzt werden, um eine Glättung des gefrästen Bodens bzw. des Bodenmaterials, das in die Frässpur 24 abgelegt ist, zu erzielen. Ferner wird sie beim Auftreffen von Gesteinsbrocken oder ähnlichem zeitweise angehoben.

Wie aus Figur 3 ersichtlich, ist auch eine Einstellung des Abstandes 29 zwischen der Fräswalze 5 und der Brechwalze 26 sinnvoll, um grobstrukturierte Böden besser bearbeiten zu können.

Die Figuren 4 und 5 zeigen ein Trägerfahrzeug 1', an dem eine erfindungsgemäße Vorrichtung angebracht ist, die vorzugsweise zum Räumen von Landminen gedacht ist. Das Trägerfahrzeug 1' besitzt die Fahrzeugkabine la, welche gepanzert ist. Vorzugsweise wird das Trägerfahrzeug 1' jedoch ferngelenkt. An das als Raupenlaufwerk gestaltete Laufwerk 2 des Trägerfahrzeuges 1' sind die beiden Schubarme 6, 6', die Kopfstücke 7, 7' aufweisen, um das Schwenklager 8, das eine Querachse zur Längsachse des Trägerfahrzeuges 1' darstellt, heb- und senkbar angeordnet. Zur Verstellung dient eine Hubeinrichtung 4 in Form von Hubzylindern. Gegenüber der Ausbildung gemäß Figuren 1 bis 5 sind die Kopfstücke 7, 7' über Sollbruchstellen 33 an dem restlichen Teil der Schubarme 6, 6' angebracht. In Figur 6 ist die Transportstellung und in Figur 7 die Arbeitsstellung der Fräswalze gezeigt. Die Kopfstücke 7, 7' tragen Schare 32, die in den Boden 3 eingreifen und das Bodenmaterial zur Fräswalze 5 leiten. Gemäß Figuren 6 und 7 ist zwischen den beiden Kopfstücken 7, 7' die Fräswalze 5 angebracht, die auf dem Umfang des Walzenkörpers 10 umfangsverteilt und auch entlang der Drehachse 9 auf Lücke angeordnete Fräswerkzeuge 12 umfaßt, die in Haltern 11 festgelegt sind. Die Fräswalze 5 ist in Figur 8 in Eingriff und in Figur 9 außer Eingriff zum Boden 3 dargestellt. In beiden Figuren sind nur der Kopf mit der Fräswalze 5 und die den Kopfstücken 7, 7' vorgeordneten Schare 32 dargestellt, die im Eingiff zum Boden 3 sind und das Material auf den mit Fräswerkzeugen 11, 12 bestückten Abschnitt der Fräswelle 5 hinleiten. Der Fräswalze 5 ist eine Brechwalze 26 nachgeschaltet, die mit auf ihrem Umfang verteilten Brechwerkzeugen in Form von Schlagleisten 28 versehen ist. Zwischen der Fräswalze 5 und der Brechwalze 26 ist eine Kämmvorrichtung 31 angeordnet, deren obere Kante als Leitfläche 36 für Minen oder sonstiges Gut, das von der Fräswalze 5 aus dem Boden 3 aufgenommen wird, dient und dieses in Richtung auf die Brechwalze 26 weiterleitet. Der Brechwalze 26 ist die Brechvorrichtung 15 in Form eines auf deren Umfang zu verstellbaren Schiebers zugeordnet. Die Schlagleisten 28 arbeiten mit der Leiste 15a bzw. deren Brechkante 15' zusammen und zerschlagen beispielsweise die Minen, die nicht vorher explodiert sind, zwischen den Brechwerkzeugen 28 und der Leiste 15a, so daß sie zur Explosion kommen oder mechanisch derart zerkleinert werden, daß keine explosionsfähigen Teile mehr vorhanden sind.

In Figur 6 ist die Leiste 15 mit der Brechkante 15' in der zu den Schlagleisten 28 angenäherten und in Figur 9 in der gleichen Position dargestellt, wobei die Fräswalze 5 jedoch außer Eingriff zum Boden ist.

Aus Figur 7 ist erkennbar, daß die Kämmvorrichtung 31 zwei Ausnehmungen 34 und 35 definiert, die sich eng an die Fräswalze 5 bzw. die Brechwalze 26 anlegen. Die Ausnehmung 34 ist so gestaltet, daß sie einen Laufspalt zur Außenfläche des Walzenkörpers 10 der Fräswalze 5 bildet und jeweils Zwischenräume definiert, welche die Fräswerkzeuge 12 mit den Haltern 11 passieren können. Ferner ist die Leitfläche 36 erkennbar, auf der aufgenommenes Gut nach oben in Richtung auf die Brechwalze 26 mit den Brechwerkzeugen 28 in Form von Leisten zugeleitet wird, um dann im Spalt zwischen der Leiste 15a der Brechvorrichtung 15 und den Brechwerkzeugen 28 zerkleinert zu werden und nach hinten zur Frässpur 24 ausgeworfen zu werden. Die Kämmvorrichtung 31 reicht auch bis in den Bereich der Fräswalze 5, der sich in Arbeitsstellung im Boden 3 befindet und so verhindert, daß Minen oder sonstige Teile die Lücken zwischen den Fräswerkzeugen 11 passieren können, ohne in den Bereich der Brechwalze 26 zu gelangen. Hierzu dient der Abschnitt 23 der Kämmvorrichtung. Ferner ist erkennbar, daß die Brechwerkzeuge 28 in Form von Leisten mit einem engen Laufspalt an der Brechkante 15' der Leisten 15a der Einzugsvorrichtung 15 vorbeilaufen, wobei der Spalt durch Verschieben der Leiste 15a des Brechelementes 15 eingestellt werden kann. Ferner rotiert die Brechwalze 26 gleichsinnig (Drehrichtung 27) zu der Drehrichtung gemäß Pfeil 14 der Fräswalze 5.

Figur 8 stellt eine Ansicht von vorne auf die beiden Kopfstücke 7, 7' und die dazwischen angeordnete Fräswalze 5 dar. Wobei auch ein an einem Halter 11 befestigtes Fräswerkzeug 12 erkennbar ist und zwar in Zuordnung zu einer Lücke, die in der Kämmvorrichtung 31 ausgebildet ist. An der Kämmvorrichtung 31 ist auch die Leitfläche 36 ersichtlich, die zu der Brechwalze 26 führt und an die sich das Brechelement 15 mit der Leiste 15a, die die Brechkante 15' aufweist, anschließt. Ferner ist erkennbar, daß die Kämmvorrichtung 31 die Fräswalze 5 bzw. den Walzenkörper 10 über einen Winkel von etwa 180° umschließt und auch bis zu dem Bereich der Fräswalze 5 geführt ist, der sich bei der Fräsarbeit im Boden befindet (Abschnitt 23). Den beiden Kopfstücken 7, 7' sind Schare 32 zugeordnet, welche das Bodenmaterial auf den mit Fräswerkzeugen 12 bestückten Abschnitt der Fräswalze 5 hinleiten. Die Arbeitsrichtung der Vorrichtung ist durch den Pfeil 16 dargestellt.

## Patentansprüche

1. Vorrichtung zur Bearbeitung von Böden (3), welche an einem Trägerfahrzeug (1,1'), insbesondere Raupenschlepper, angebracht ist, mit zwei parallel zueinander angeordneten Schubarmen (6,7;6',7'), die an einem Ende um eine quer zur Längsachse des Trägerfahrzeuges (1,1') verlaufende Querachse am Trägerfahrzeug (1,1') verschwenkbar angebracht sind und die eine Fräswalze (5) tragen, welche zwischen den freien Enden der Schubarme (6,7;6',7') vor dem Trägerfahrzeug (1,1') angebracht ist und beim Arbeitseinsatz mit einer Drehrichtung (14) antreibbar ist, die der Abwälzrichtung der Laufelemente (2), auf denen das Trägerfahrzeug (1,1') bewegbar ist, entgegenstehend ist, wobei Fräswerkzeuge (11,12) entlang der Längsachse (Drehachse 9) und auf dem Umfang der Fräswalze (5) verteilt angeordnet sind und mittels eines auf die Schubarme (6,7 6',7') einwirkenden Stellantriebs (4) zum Eingriff in den zu bearbeitenden Boden (3) überführbar oder aus diesem aushebbar sind und wobei ein Brechelement (15) vorgesehen ist, wobei der Fräswalze (5) mindestens eine antreibbare Brechwalze (26) mit gleichem Drehsinn wie die Fräswalze (5) nachgeschaltet ist, welche zumindest die Länge des mit Fräswerkzeugen (11,12) bestückten Längsabschnitts der Fräswalze (5) überdeckt, **dadurch gekennzeichnet**, daß die Brechwalze (26) zwischen dem Außenumfang der Fräswalze (5) und der Brechkante (15') des Brechelementes (15) angeordnet ist und dieses Brechelement (15) parallel zur Drehachse der Brechwalze (26) und zu deren Außenumfang verstellbar ist, um den Spalt zwischen der Brechkante (15') und dem Außenumfang der Brechwalze (26) einstellen zu können und ein Abstand (29) zwischen der Fräswalze (5) und Brechwalze (26) einzustellen ist.

2. Vorrichtung nach Anspruch 1, **dadurch gekennzeichnet**, daß der Fräswalze (5) eine Kämmvorrichtung (31) mit mehreren parallel zueinander rechtwinklig zur Drehachse (9) der Fräswalze (5) angeordnete Kämmscheiben zugeordnet ist, die jeweils mit Ausnehmungen (34,35) einen Teil der Fräswalze (5) und der Brechwalze (26) umschließen und in den Spalt zwischen den auf dem Umfang des Walzenkörpers (10) der Fräswalze (5) angeordnete Fräswerkzeugen (11,12) eingreifen und mit einer Leitfläche (36) zu der im Abstand zum Rotationskreis angeordneten Brechwalze (26) versehen ist.

## Claims

1. Device for working the soil (3) which is attached to a carrier vehicle (1, 1'), in particular a track-type tractor, having two push arms (6, 7; 6', 7') disposed parallel to one another, which at one end are attached to the carrier vehicle (1, 1') so as to be capable of swivelling about a transverse axis extending at right angles to the longitudinal axis of the carrier vehicle (1, 1') and carry a milling roller (5), which is fitted between the free ends of the push arms (6, 7; 6', 7') in front of the carrier vehicle (1, 1') and during operation is drivable in a direction of rotation (14) which is counter to the rolling direction of the running elements (2) on which the carrier vehicle (1, 1') is movable, wherein milling tools (11, 12) are arranged distributed along the longitudinal axis (axis of rotation 9) and on the periphery of the milling roller (5) and by means of an actuator (4), which acts upon the push arms (6, 7; 6', 7'), are movable so as to engage into the soil (3) to be worked or are liftable out of said soil and wherein a breaking element (15) is provided, there being disposed downstream of the milling roller (5) at least one drivable breaking roller (26), which has the same direction of rotation as the milling roller (5) and overlaps at least the length of the longitudinal portion of the milling roller (5) which is equipped with milling tools (11, 12), **characterized in that** the breaking roller (26) is disposed between the outer periphery of the milling roller (5) and the breaking edge (15') of the breaking element (15) and said breaking element (15) is displaceable parallel to the axis of rotation of the breaking roller (26) and to the latter's outer periphery in order to enable adjustment of the gap between the breaking edge (15') and the outer periphery of the breaking roller (26) and a distance (29) is to be adjusted between the milling roller (5) and breaking roller (26).

2. Device according to claim 1, **characterized in that** associated with the milling roller (5) is a combing device (31) with a plurality of combing discs, which are disposed parallel to one another and at right angles to the axis of rotation (9) of the milling roller (5) and which in each case with recesses (34, 35) enclose part of the milling roller (5) and the breaking roller (26) and engage into the gap between the milling tools (11, 12) disposed on the periphery of the roller body (10) of the milling roller (5) and is provided with a guide surface (36) towards the breaking roller (26) disposed at a distance from the circle of rotation.

## Revendications

1. Dispositif pour travailler la terre (3) qui est monté sur un véhicule portant (1, 1'), en particulier sur un tracteur à chenilles et qui comporte deux bras de poussée axiale (6, 7; 6', 7') montés en parallèle l'un par rapport à l'autre qui sont montés, à une extrémité, sur le véhicule portant (1, 1') de façon à pouvoir pivoter sur un axe transversal par rapport à l'axe longitudinal du véhicule portant (1, 1') et qui portent un rouleau de fraisage (5), lequel est monté entre les extrémités libres des bras de poussée axiale (6, 7; 6', 7'), à l'avant du véhicule portant (1, 1') et peut être commandé lors de l'utilisation pour le travail dans un sens de rotation (14) qui est opposé au sens d'aval des éléments de roulement (2) sur lesquels le véhicule portant (1, 1') peut se déplacer, des outils de fraisage (11, 12) étant disposés en répartition sur la longueur de l'axe longitudinal ( axe de rotation 9), du rouleau de fraisage (5) et à la périphérie de ce rouleau et pouvant être déplacés par leur engagement dans le sol (3) à travailler ou être soulevés de celui-ci au moyen d'une commande de réglage (4) qui agit sur les bras de poussée axiale (6, 7; 6', 7'), et un élément de rupture (15) étant prévu, et, à la suite du rouleau de fraisage (5), étant monté au moins un rouleau de rupture (26) pouvant être commandé qui est de même diamètre que le rouleau de fraisage (5), rouleau de rupture (26) qui couvre au moins la longueur de la partie longitudinale du rouleau de fraisage (5) garnie d'outils de fraisage (11, 12), le dispositif étant caractérisé en ce que le rouleau de rupture (26) est monté entre la périphérie externe du rouleau de fraisage (5) et le bord de rupture (15') de l'élément de rupture (15), et en ce que cet élément de rupture (15) peut être déplacé parallèlement à l'axe de rotation du rouleau de rupture (26) et à sa périphérie externe pour que l'intervalle compris entre le bord de rupture (15') et la périphérie externe du rouleau de rupture (26) puisse être réglé et qu'une distance d'écartement (29) entre le rouleau de fraisage (5) et le rouleau de rupture (26) soit réglée.

2. Dispositif suivant la revendication 1, caractérisé en ce qu'au rouleau de fraisage (5), il est adjoint un dispositif de "peignage" (31) qui comporte plusieurs disques de "peignage montés en parallèle l'un par rapport à l'autre et à angle droit par rapport à l'axe de rotation (9) du rouleau de fraisage (5), disques de "peignage" qui, chacun, par des évidements (34, 35), entourent une partie du rouleau de fraisage (5) et du rouleau de rupture (26), qui se placent en engagement dans l'intervalle compris entre les outils de fraisage (11, 12), prévus à la périphérie du corps (10) du rouleau de fraisage (5) et qui sont munis d'une face directrice (36) vers le rouleau de rupture (26) prévu à distance par rapport à l'axe de rotation.
